# EUROPÄISCHE PATENTSCHRIFT

(11) **EP 2 577 159 B1**
(45) Veröffentlichungstag und Bekanntmachung des Hinweises auf die Patenterteilung: **27.09.2017**
(21) Anmeldenummer: 11721013.8
(22) Anmeldetag: 09.05.2011
(51) Int. Cl.: B21B 13/00, F22B 37/18, F22B 37/10, B21F 3/04

(54) **VORRICHTUNG ZUM HERSTELLEN VON EINBAUKÖRPERN FÜR DAMPFERZEUGERROHRE**
APPARATUS FOR PRODUCING INSERTS FOR STEAM GENERATOR TUBES
DISPOSITIF POUR RÉALISER DES CORPS ENCASTRÉS DESTINÉS À DES TUBES DE PRODUCTION DE VAPEUR

(30) Priorität: 31.05.2010 EP 10164425
(43) Veröffentlichungstag der Anmeldung: 10.04.2013
(73) Patentinhaber: Siemens Aktiengesellschaft, 80333 München (DE)
(72) Erfinder: FRANKE, Joachim, 90403 Nürnberg (DE); BRÜCKNER, Jan, 91080 Uttenreuth (DE); EFFERT, Martin, 91058 Erlangen (DE)
(86) Internationale Anmeldenummer: PCT/EP2011/057419
(87) Internationale Veröffentlichungsnummer: WO 2011/151133

(56) Entgegenhaltungen:
- EP-A1- 1 793 164
- EP-A1- 2 184 536
- FR-A- 1 592 381
- GB-A- 390 347
- GB-A- 748 092
- GB-A- 1 039 490
- US-A1- 2002 011 090
- US-A1- 2008 245 122

## Beschreibung

Die Erfindung betrifft eine Vorrichtung zum Herstellen von Einbaukörpern für Dampferzeugerrohre. Vorrichtungen zum Herstellen von Einbaukörpern, die ebenfalls für Dampferzeugerrohre geeignet sind, sind zum Beispiel in Dokumenten US2002/0011090 A1, GB748092 A und GB1039490 A offenbart.

Ein Dampferzeuger ist ein geschlossenes, beheiztes Gefäß oder ein Druckrohrsystem, das dem Zweck dient, Dampf von hohem Druck und hoher Temperatur für Heiz- und Betriebszwecke (z. B. zum Betrieb einer Dampfturbine) zu erzeugen. Bei besonders hohen Dampfleistungen und -drücken wie beispielsweise bei der Energieerzeugung in Kraftwerken werden dabei Wasserrohrkessel eingesetzt, bei denen sich das Strömungsmedium - üblicherweise Wasser - in Dampferzeugerrohren befindet. Auch bei der Feststoffverbrennung kommen Wasserrohrkessel zum Einsatz, da die Brennkammer, in der die Wärmeerzeugung durch Verbrennung des jeweiligen Rohstoffes erfolgt, beliebig durch die Anordnung von Rohrwänden gestaltet werden kann.
Ein derartiger Dampferzeuger in der Bauart eines Wasserrohrkessels umfasst somit eine Brennkammer, deren Umfassungswand zumindest teilweise aus Rohrwänden, d. h. gasdicht verschweißten Dampferzeugerrohren gebildet ist. Strömungsmediumsseitig bilden diese Dampferzeugerrohre als Verdampferheizflächen zunächst einen Verdampfer, in den unverdampftes Medium eingeleitet und verdampft wird. Der Verdampfer ist dabei üblicherweise im heißesten Bereich der Brennkammer angeordnet. Ihm ist strömungsmediumsseitig gegebenenfalls eine Einrichtung zum Abscheiden von Wasser und Dampf und ein Überhitzer nachgeschaltet, in dem der Dampf über seine Verdampfungstemperatur hinaus weiter erhitzt wird, um in einer folgenden Wärmekraftmaschine wie z. B. einer Dampfturbine einen hohen Wirkungsgrad zu erzielen. Dem Verdampfer kann strömungsmediumsseitig ein Vorwärmer (ein so genannter Economiser) vorgeschaltet sein, der das Speisewasser unter Ausnutzung von Ab- oder Restwärme vorwärmt und so ebenfalls den Wirkungsgrad der Gesamtanlage erhöht.

Für Verdampferheizflächen in Dampferzeugern werden Glattrohre oder innenberippte Rohre eingesetzt. Innenberippte Rohre kommen dann zur Anwendung, wenn der Strömung des Strömungsmediums in den Dampferzeugerrohren ein Drall aufgezwungen werden soll, welcher eine höhere Geschwindigkeit des Fluids an der Innenfläche der Dampferzeugerrohre bewirkt. Der Einsatz von innenberippten Rohren kann dabei aus verschiedenen Gründen erforderlich werden, so z. B. bei einer niedrigen Massenstromdichte des Verdampfers unter Volllast. Auch bei hohen Wärmestromdichten (z. B. in Trommelkesseln) ist die Verwendung von innenberippten Rohren erforderlich: Hier besteht die Gefahr von Filmsieden, d. h., es bildet sich auf der Innenseite der Dampferzeugerrohre ein Dampffilm, der im Gegensatz zur gut durchmischten Flüssigkeit beim Blasensieden eine hohe wärmeisolierende Wirkung hat. Dies hat zur Folge, dass bei gleich bleibender Wärmestromdichte die Wandtemperatur stark ansteigen kann, was zur Zerstörung der Heizflächen führen kann. Nicht zuletzt kann durch innenberippte Rohre eine Strömungsschichtung im normalen Lastbetrieb vermieden werden (so z. B. bei Mindestlast in spiralberohrten Dampferzeugern).

Die Innenberippung der Rohre wird nach dem Stand der Technik in einem Kaltziehprozess hergestellt. Nach heutigem Kenntnisstand können innenberippte Rohre nur mit Materialien mit einem maximalen Chromgehalt von 5 % hergestellt werden. Wird der Einsatz von innenberippten Rohren aus höher mit Chrom legierten Stählen erforderlich, so z. B. durch einen weiteren Anstieg der Dampfparameter zur Erhöhung des Wirkungsgrades, so können die innenberippten Rohre mit den heute verfügbaren Prozessen nicht hergestellt werden. In diesem Fall können Glattrohre separat mit entsprechenden drallerzeugenden Einbaukörpern versehen werden. Diese Einbaukörper können unabhängig von den Glattrohren und somit auch aus einem unterschiedlichen Material hergestellt werden.

Der Erfindung liegt nunmehr die Aufgabe zu Grunde, eine Vorrichtung zum Herstellen derartiger Einbaukörper für Dampferzeugerrohre anzugeben, welche einen technisch besonders einfachen Herstellungsprozess und somit eine besonders schnelle Herstellung von Einbaukörpern ermöglicht.

Diese Aufgabe wird erfindungsgemäß gelöst, indem die Vorrichtung einen Wickelkopf mit einem Drahtführungsstift, einer Führungsöffnung für eine mit einer Anzahl von spiralförmigen Nuten versehenen Schablonenwelle und eine Druckrolle umfasst, wobei Drahtführungsstift, Führungsöffnung und Druckrolle derart angeordnet sind, dass jeweils eine Tangente von Druckrolle und einer Nut der Schablonenwelle sowie die Führungsachse des Drahtführungsstifts im Wesentlichen zusammenfallen.

Die Erfindung geht dabei von der Überlegung aus, dass eine besonders einfache Herstellung eines Einbaukörpers dadurch erzielt werden könnte, dass für die Herstellung besonders einfache Materialien, insbesondere einfacher Draht verwendet wird. Um diesem Draht die richtige Form des Einbaukörpers zu verleihen und den Herstellungsprozess gleichzeitig besonders einfach zu gestalten, sollte die Formung des Drahts mittels einer Schablone erfolgen. Aufgrund der lang gestreckten, zylindrischen Form eines Dampferzeugerrohrs sollte diese Schablone auch eine entsprechende Form in der Art einer Schablonenwelle haben. In die Schablonenwelle ist eine negative Form des Einbaukörpers in Form von Nuten eingebracht, so dass die Herstellung des Einbaukörpers durch bloßes Anformen erfolgen kann. Um dieses Anformen in einem integrierten Prozess durchführen zu können, sollte ein Wickelkopf zum Einsatz kommen, der einen Drahtführungsstift zur Zuführung eines Drahtes, eine Führungsöffnung für die Schablonenwelle sowie eine Druckrolle zum Umbiegen des Drahtes umfasst. Dabei sollten diese Bauteile derart angeordnet sein, dass der Draht tangential in eine Nut der Schablonenwelle durch den Drahtführungsstift geführt wird. Gleichzeitig sollte eine ebenfalls tangential angeordnete Druckrolle ein Einpressen des Drahtes in die Nut bewirken. Die Vorrichtung umfasst einen der Schablonenwelle zugeordneten Drehantrieb und eine koaxial zur Führungsöffnung angeordnete Führungsmutter. Das Gewinde der Führungsmutter greift in die spiralförmigen Nuten der Schablonenwelle ein, so dass durch die Drehung der Schablonenwelle durch den ihr zugeordneten Drehantrieb in Verbindung mit der Zuführung der Drähte zu den Nuten ein automatischer Vorschub der Schablonenwelle durch den Wickelkopf erreicht wird. Der Wickelkopf kann daher bei der Zuführung der Drähte starr in der Vorrichtung fixiert werden. Dies ermöglicht eine besonders einfache Fertigung des Einbaukörpers.
Je nach Anforderung können die gewünschten Nuten in der Schablonenwelle beispielsweise über eine spanabhebende Fertigung individuell gefertigt werden (Anzahl, Steigung, Dimensionen). Dabei können je nach gewünschtem Profil des herzustellenden Einbaukörpers die Nuten als Helix mit nahezu beliebiger Anzahl ausgestaltet sein. Im Falle einer mehrfach gewickelten Helix sollten alle in der Schablonenwelle vorhandenen Nuten in einem Arbeitsgang mit einem Draht belegt werden können, so dass eine besonders schnelle Fertigung des Einbaukörpers möglich ist. Dazu umfasst der Wickelkopf vorteilhafterweise eine Mehrzahl von Drahtführungsstiften und Druckrollen. Auf diese Weise können mehrere Nuten gleichzeitig bei der Bewegung der Schablonenwelle durch den Wickelkopf mit Drähten belegt werden.
Für eine besonders geringe Reparaturanfälligkeit der Vorrichtung sollten die beweglichen Teile stets leicht gängig in Verbindung stehen. Dies betrifft insbesondere die Zuführung der Drähte sowie die Führung der Schablonenwelle im Wickelkopf. Eine besonders leicht gängige Führung ist dabei möglich, indem eine permanente, ausreichende Versorgung mit einem Schmiermittel, beispielsweise Öl gewährleistet bleibt. Dazu umfasst der Wickelkopf in vorteilhafter Ausgestaltung eine einem Drahtführungsstift und/oder der Führungsöffnung zugeordnete Schmiermittelzuführeinrichtung.

Für eine noch bessere Kontrolle des Fertigungsprozesses umfasst der Wickelkopf vorteilhafterweise eine einem Drahtführungsstift zugeordnete Antriebseinrichtung. Einerseits ermöglicht dies ein kontrolliertes Zuführen der Drähte durch die Drahtführungsstifte, andererseits wird dadurch die automatische Vorwärtsbewegung der Schablonenwelle besser unterstützt.

In vorteilhafter Ausgestaltung kommt eine derartige Vorrichtung für die Zuführung der Drähte zu den Nuten bei einem Verfahren zum Herstellen eines Einbaukörpers für ein Dampferzeugerrohr, bei dem eine Anzahl von Drähten unter Bildung des Einbaukörpers den Nuten einer Schablonenwelle zuführt und dort fixiert, zum Einsatz.

In vorteilhafter Ausgestaltung kommt ein nach dem oben beschriebenen Verfahren hergestellter Einbaukörper in einem Dampferzeugerrohr beziehungsweise ein derartiges Dampferzeugerrohr in einem Dampferzeuger zum Einsatz.

Die mit der Erfindung erzielten Vorteile bestehen insbesondere darin, dass die Herstellung eines Einbaukörpers in ein Dampferzeugerrohr mittels einer Vorrichtung mit einem Wickelkopf nunmehr eine besonders einfache, schnelle und kostengünstige technische Lösung vorliegt. Bei Verwendung eines Einbaukörpers können innenberippte Rohre aus höher mit Chrom legierten Stählen hergestellt werden, die sich für besonders hohe Dampfparameter und somit einen besonders hohen Wirkungsgrad eines Dampferzeugers eignen. Die Herstellung des Einbaukörpers wird kostengünstig, da die Schablonenwelle für die Herstellung des nächsten Einbaukörpers verwendet werden kann. Die signifikanten Kostenvorteile gegenüber kalt gezogenen Rohren mit Innenrippen machen die Verwendung von Einbaukörpern auch bei Materialien mit weniger als 5 % Chrom attraktiv.

Die Erfindung wird anhand einer Zeichnung näher erläutert. Darin zeigen:
- FIG 1: eine Schablonenwelle zur Ausführung des erfindungsgemäßen Verfahrens,
- FIG 2: eine vergrößerte Darstellung der Schablonenwelle im Schnitt,
- FIG 3: einen Wickelkopf mit eingeführter Schablonenwelle,
- FIG 4: ein Schnittbild durch den Wickelkopf nach FIG 3, und
- FIG 5: schematisch einen Durchlaufdampferzeuger in Zweizugbauweise.

Gleiche Teile sind in allen Figuren mit denselben Bezugszeichen versehen.

FIG 1 zeigt eine Schablonenwelle 1, die in einem Hauptbereich 2 mit spiralförmig umlaufenden Nuten 4 versehen ist. Die Nuten 4 sind hierbei in der Art einer Dreifachhelix um den zylinderförmigen Körper der Schablonenwelle 1 angeordnet. Je nach gewünschtem Profil des herzustellenden Einbaukörpers können die Nuten 4 auch als Doppelhelix oder einfache Spirale ausgestaltet sein. Je nach Anforderung können die gewünschten Nuten 4 beispielsweise über eine spanabhebende Fertigung individuell gefertigt werden (Anzahl, Steigung, Dimensionen). Die Länge des Hauptbereiches 2 der Schablonenwelle 1 ist geringfügig länger als das Glattrohr, in das der Einbaukörper eingebracht werden soll. An den Hauptbereich 2 der Schablonenwelle 1 schließt sich in axialer Richtung ein Anschlussbereich 6 an, der nicht mit Nuten 4 versehen ist und zur Handhabung der Schablonenwelle 1 während des erfindungsgemäßen Verfahrens dient.

FIG 2 zeigt die Schablonenwelle 1 im Schnitt in einer vergrößerten Darstellung. An der Schnittfläche 8 ist das Profil der in die Schablonenwelle 1 eingebrachten Nuten 4 erkennbar. Die Nuten 4 weisen ein konisches Profil auf. Ein derartiges Profil ermöglicht ein einfacheres Fügen und Rückwärtsdrehen der Schablonenwelle 1 im Herstellungsprozess des nicht näher dargestellten Einbaukörpers für ein Dampferzeugerrohr.

FIG 3 zeigt eine Vorrichtung 10 zur Herstellung eines Einbaukörpers für ein Dampferzeugerrohr. Die Vorrichtung 10 umfasst einen im Wesentlichen kubisch geformtem Wickelkopf 12, indem Drähte 14 in die Nuten 4 der Schablonenwelle 1 angeformt werden und so einen Einbaukörper bilden. Die Schablonenwelle 1 ist dabei in einer Führungsöffnung 16 geführt, wobei eine koaxial zur Führungsöffnung 16 angeordnete Führungsmutter 18 in die Nuten 4 der Schablonenwelle 1 eingreift, so dass durch die Drehung durch einen nicht näher dargestellten Drehantrieb, welcher auf die Schablonenwelle 1 wirkt, diese durch den Wickelkopf 12 vorwärts bewegt wird.

Der Wickelkopf 12 umfasst vier zylinderförmige Drahtführungsstifte 20, so dass vier Drähte 14 gleichzeitig in einem Arbeitsgang in die Nuten 4 der Schablonenwelle 1 eingebracht werden können. Für einen optimalen Arbeitsgang ist der Wickelkopf 12 auf die Geometrie der Schablonenwelle 1 optimiert: Die Mittelachsen in der Drahtführungsstifte 20 sind tangential zu den Nuten 4 der Schablonenwelle 1 angeordnet.

FIG 4 zeigt einen Schnitt durch den Wickelkopf 12 entlang einer Mittelachse eines Drahtführungsstifts 20. Die Biegung der Drähte 14 um die Schablonenwelle 1 wird durch Druckrollen 22 bewirkt, die ebenfalls tangential zur Mittelachse ihres jeweils zugeordneten Drahtführungsstifts 20 sowie zu einer Nut 4 angeordnet sind. Die Stärke der Druckausübung der Druckrollen 22 wird jeweils über ein Einstellschraube 24 in einem Einstellgewinde 26 eingestellt, wobei die Einstellschraube 24 in axialer Richtung durch eine Einstellplatte 28 fixiert ist. Eine gute Führung der Schablonenwelle 1 und der Drähte 14 wird durch nicht näher dargestellte Schmiermittelzuführeinrichtungen gewährleistet.

Der Durchlaufdampferzeuger 110 gemäß FIG 5 ist in stehender Bauweise und als Zweizugdampferzeuger ausgeführt. Er weist eine Umfassungswand 112 auf, die am Unterende des durch sie gebildeten ersten Gaszugs in einen trichterförmigen Boden 114 übergeht. Die Umfassungswand 112 ist in einem unteren Bereich oder Verdampferbereich aus Verdampferrohren 116 und in einem oberen Bereich oder Überhitzerbereich aus Überhitzerrohren 116' aufgebaut. Die Verdampferrohre 116 bzw. die Überhitzerrohre 116' sind an ihren Längsseiten gasdicht miteinander verbunden, beispielsweise verschweißt. Der Boden 114 umfasst eine nicht näher dargestellte Austragsöffnung 118 für Asche.

Die von einem Strömungsmedium, insbesondere von Wasser oder einem Wasser-Dampf-Gemisch, von unten nach oben durchströmbaren Verdampferrohre 116 der Umfassungswand 112 sind mit ihren Eintrittsenden an einen Eintrittssammler 120 angeschlossen. Austrittsseitig sind die Verdampferrohre 116 über ein nicht näher gezeigtes Wasserabscheidesystem an die strömungsmediumsseitig nachfolgenden Überhitzerrohre 116' angeschlossen.

Die Verdampferrohre 116 der Umfassungswand 112 bilden in dem sich zwischen dem Eintrittssammler 120 und dem Wasserabscheidesystem befindenden Abschnitt des Gaszugs eine Verdampferheizfläche 122. An diese schließt sich eine von den Überhitzerrohren 116' gebildete Nach- oder Überhitzerheizfläche 124 an. Zusätzlich sind im zweiten, von den Heizgasen abwärts durchströmten Gaszug 126 und in dem diesen heizgasseitig mit dem ersten Gaszug verbindenden Querzug 128 noch weitere, lediglich schematisch dargestellte Heizflächen 130, beispielsweise ein Economizer und konvektive Überhitzerheizflächen, angeordnet.

Im unteren Bereich der Umfassungswand 112 ist eine Anzahl von Brennern für einen fossilen Brennstoff in jeweils einer Öffnung 132 der Umfassungswand 112 angebracht. In FIG 5 sind vier Öffnungen 132 sichtbar. An einer derartigen Öffnung 132 sind die Verdampferrohre 116 der Umfassungswand 112 zur Umgehung der jeweiligen Öffnung 132 gekrümmt und verlaufen auf der Außenseite des vertikalen Gaszugs. Diese Öffnungen können beispielsweise auch für Luftdüsen vorgesehen sein.

Durch die Verwendung von innenberippten Dampferzeugerrohren mit mittels der Vorrichtung 10 hergestellten Einbaukörpern im Dampferzeuger 110 ist es möglich, auch Stähle mit einem Chromgehalt von mehr als 5 % zur Herstellung zu verwenden. Derartige Dampferzeugerrohre sind für besonders hohe Dampfparameter geeignet und ermöglichen so einen besonders hohen Wirkungsgrad eines Dampferzeugers.

## Patentansprüche

1. Vorrichtung zum Herstellen von Einbaukörpern für Dampferzeugerrohre mit einem Wickelkopf (12) mit einem Drahtführungsstift (20), einer Führungsöffnung (16) für eine mit einer Anzahl von spiralförmigen Nuten (4) versehenen Schablonenwelle (1) und einer Druckrolle (22), wobei Drahtführungsstift (20), Führungsöffnung (16) und Druckrolle (22) derart angeordnet sind, dass jeweils eine Tangente von Druckrolle (22) und einer Nut (4) der Schablonenwelle (1) sowie die Führungsachse des Drahtführungsstifts (20) im Wesentlichen zusammenfallen,
**dadurch gekennzeichnet, dass** die Vorrichtung zudem einen der Schablonenwelle (1) zugeordneten Drehantrieb und eine koaxial zur Führungsöffnung (16) angeordnete Führungsmutter (18) umfasst.

2. Vorrichtung nach Anspruch 1, wobei der Wickelkopf (12) eine Mehrzahl von Drahtführungsstiften (20) und Druckrollen (22) umfasst.

3. Vorrichtung nach einem der vorhergehenden Ansprüche, wobei der Wickelkopf (12) eine einem Drahtführungsstift (20) und/oder der Führungsöffnung (16) zugeordnete Schmiermittelzuführeinrichtung umfasst.

4. Vorrichtung nach einem der vorhergehenden Ansprüche, wobei der Wickelkopf (12) eine einem Drahtführungsstift (20) zugeordnete Antriebseinrichtung umfasst.

## Claims

1. Apparatus for producing inserts for steam generator tubes, having a winding head (12) with a wire guiding pin (20), a guiding opening (16) for a former shaft (1) provided with a number of spiral slots (4), and a pressure roller (22), wherein the wire guiding pin (20), guiding opening (16) and pressure roller (22) are disposed such that a tangent of pressure roller (22) and a slot (4) in the former shaft (1) as well as the guiding axis of the wire guiding pin (20) essentially coincide,
**characterised in that**
the apparatus also comprises a rotary drive assigned to the former shaft (1) and a guide nut (18) disposed coaxially with respect to the guiding opening (16).

2. Apparatus according to claim 1, wherein the winding head (12) comprises a plurality of wire guiding pins (20) and pressure rollers (22).

3. Apparatus according to one of the preceding claims, wherein the winding head (12) comprises a lubricant supplying device assigned to a wire guiding pin (20) and/or the guiding opening (16).

4. Apparatus according to one of the preceding claims, wherein the winding head (12) comprises a drive device assigned to a wire guiding pin (20).

## Revendications

1. Dispositif de fabrication de pièces d'insertion pour des tubes de générateurs de vapeur, comprenant une tête (12) de bobine ayant une tige (20) de guidage de fil, une ouverture (16) de guidage d'un arbre (1) de gabarit pourvu d'un certain nombre de rainures (4) en forme de spirales et un galet (22) d'application d'une pression, dans lequel la tige (20) de guidage de fil, l'ouverture (16) de guidage et le galet (22) d'application d'une pression sont disposés, de manière à ce que respectivement une tangente du galet (22) d'application d'une pression et une rainure (4) de l'arbre (1) de gabarit, ainsi que l'axe de guidage de la tige (20) de guidage de fil, coïncident sensiblement,
**caractérisé en ce que** le dispositif comprend, en outre, un entraînement en rotation associé à l'arbre (1) de gabarit et un écrou (18) de guidage disposé coaxialement à l'ouverture (16) de guidage.

2. Dispositif suivant la revendication 1, dans lequel la tête (12) de bobine comprend une pluralité de tiges (20) de guidage de fil et de galets (22) d'application d'une pression.

3. Dispositif suivant l'une des revendications précédentes, dans lequel la tête (12) de bobine comprend un dispositif d'apport d'agent lubrifiant associé à une tige (20) de guidage de fil et/ou à l'ouverture (16) de guidage.

4. Dispositif suivant l'une des revendications précédentes, dans lequel la tête (12) de bobine comprend un dispositif d'entraînement associé à une tige (20) de guidage de fil.
